# EUROPÄISCHE PATENTANMELDUNG

(11) **EP 4 091 977 A1**
(43) Veröffentlichungstag der Anmeldung: **23.11.2022**
(21) Anmeldenummer: 22174178.8
(22) Anmeldetag: 18.05.2022
(51) Int. Cl.: B66B 1/46

(54) **VORRICHTUNG ZUM AUTOMATISCHEN VERARBEITEN NUTZER BASIERTER DATEN BETREFFEND EINEN AUFZUG, AUFZUG MIT EINER SOLCHEN VORRICHTUNG UND VERFAHREN ZUM BETREIBEN EINER SOLCHEN VORRICHTUNG ODER EINES SOLCHEN AUFZUGS**

(30) Priorität: 20.05.2021 DE 102021113096
(71) Anmelder: GEDA GmbH, 86663 Asbach-Bäumenheim (DE)
(72) Erfinder: Uhl, Matthias, 86720 Nördlingen (DE); Tonn, Martin, 86609 Donauwörth (DE)
(74) Vertreter: Zeitler Volpert Kandlbinder Patentanwälte Partnerschaft mbB

(57) **Zusammenfassung**

Die Erfindung bezieht sich auf eine Vorrichtung zum automatischen Verarbeiten Nutzer basierte Daten betreffend einen Aufzug, insbesondere einen Industrie- oder Bauaufzug, mit einer Einrichtung (3) zum automatischen, fahrtabhängigen Erfassen der Nutzerdaten und einem Steuergerät (4), das mit der Einrichtung (3) verbindbar ist und aus den Nutzerdaten der Einrichtung (3) die Intensität der Nutzung des Aufzugs für jeden Nutzer bestimmt und die diesbezüglichen Daten abspeichert. Die Erfindung bezieht sich auch auf einen Aufzug mit einer solchen Vorrichtung und auf ein Verfahren zum Betreiben einer solchen Vorrichtung oder eines solchen Aufzugs.

## Beschreibung

Die Erfindung bezieht sich auf eine Vorrichtung zum automatischen Verarbeiten Nutzer basierter Daten betreffend einen Aufzug, insbesondere einen Industrie- oder Bauaufzug, einen Aufzug mit einer solchen Vorrichtung und auf ein Verfahren zum Betreiben einer solchen Vorrichtung oder eines solchen Aufzugs.

Aus der Praxis ist es bekannt, die Nutzung von Aufzügen wie Industrie- oder Bauaufzügen über die Zeitdauer, beispielsweise nach Tagen, Wochen oder Monaten, abzurechnen. Die Berechtigung zur Aufzugsnutzung wird üblicherweise dadurch abgefragt, dass Nutzungsberechtigungskarten der eine Aufzugsfahrt durchführenden Personen vor Antritt der Fahrt eigens eingescannt werden. So findet in aller Regel eine Überprüfung statt, ob die betreffende Person zur Nutzung des Aufzugs berechtigt ist oder nicht. Eine solche Vorgehensweise ist umständlich und kostenintensiv.

Der Erfindung liegt die Aufgabe zugrunde, eine Vorrichtung zum automatischen Verarbeiten Nutzer basierter Daten betreffend einen Aufzug der vorgenannten Art, einen Aufzug mit einer solchen Vorrichtung zu schaffen und ein Verfahren zum Betreiben einer solchen Vorrichtung oder eines solchen Aufzugs bereit zu stellen.

Diese Aufgabe wird erfindungsgemäß durch eine Vorrichtung mit den Merkmalen des Patentanspruchs 1, einen Aufzug mit den Merkmalen des Patentanspruchs 6 und ein Verfahren mit den Merkmalen des Patentanspruchs 7 gelöst. Vorteilhafte Weiterbildungen der Vorrichtung sind in den abhängigen Ansprüchen 2 bis 5 und des Verfahrens in den abhängigen Ansprüchen 8 bis 10 beschrieben.

Die Vorrichtung zum automatischen Verarbeiten Nutzer basierter Daten betreffend einen Aufzug, insbesondere einen Industrie- oder Bauaufzug, hat eine Einrichtung zum automatischen, fahrtabhängigen Erfassen der Nutzerdaten und ein Steuergerät, das mit der Einrichtung zum automatischen Erfassen verbindbar ist und aus den Nutzerdaten der Einrichtung die Intensität der Nutzung des Aufzugs für jeden Nutzer bestimmt und die diesbezüglichen Daten abspeichert. Vorteilhaft ist dabei, dass das Erfassen der Nutzer automatisch erfolgt, so dass ein Einscannen von Nutzerkarten entfallen kann und insofern am Aufzug auch keine Person zum Einscannen der Karten vorzusehen ist. Die vorgenannte Intensität der Aufzugsnutzung ist derart definiert, dass darunter sämtliche Fahrten des betreffenden Nutzers, also die Quantität der Aufzugsnutzung, verstanden werden. Darunter kann aber auch die Qualität der Aufzugsnutzung, wie zum Beispiel die zurückgelegte Höhendifferenz zwischen Start- und Zieletage, das Gewicht der Zuladung, subsumiert werden.

Gemäß einer bevorzugten Weiterbildung arbeitet die Einrichtung zum automatischen, fahrtabhängigen Erfassen der Nutzerdaten auf RFID- oder Barcodebasis oder auf Basis von Personen- oder Materialerkennung. RFID steht für "radio-frequency identification". Derartige Systeme sind aus der Praxis im Prinzip bekannt. Ihr Einsatz im Bereich der automatischen Nutzererkennung bei Aufzügen wie Industrie- oder Bauaufzügen ist bisher noch nicht beschrieben.

Gemäß einer vorteilhaften Weiterbildung ist das Steuergerät ferner mit der Aufzugssteuerung und/oder mit einem Sensormodul verbindbar, wobei das Steuergerät von dieser und/oder diesem Zusatzinformationen betreffend die erfassten, fahrtabhängigen Nutzerdaten, wie Gewicht der Zuladung, Start- und Zieletage, Höhendifferenz zwischen Start- und Zieletage, Uhrzeit und Dauer der Fahrt, zwecks Berücksichtigung dieser Zusatzinformationen bei der Bestimmung der Intensität der Nutzung des Aufzugs und Abspeichern derselben erhält. Damit ist es möglich, Nutzerdaten sehr detailliert und umfassend zu erfassen, wodurch die Nutzung des Aufzugs entsprechend abrechenbar ist. Es ist klar, dass bei einer derartigen Erfassung der Nutzerdaten weniger Unstimmigkeiten betreffend die Nutzung des Aufzugs entstehen. Eine solche Nutzerabrechnung führt damit auch zu einer gerechteren Kostenverteilung unter den Nutzern.

Gemäß einer anderen Weiterbildung ist das Steuergerät mit einem Modul, vorzugsweise Mobilfunkmodul, zum Auslesen der Nutzerdaten zwecks Abrechnung der Aufzugsnutzung und/oder Erstellung eines Fahrprofils für jeden Nutzer und/oder für jedes Gewerk und/oder zwecks Logistikplanung und Überwachung verbindbar. Die ermittelten und abgespeicherten Daten sind daher in vielfältiger Weise nutzbar, worauf später noch genauer eingegangen wird.

Der Aufzug, insbesondere Industrie- oder Bauaufzug, hat eine solche Vorrichtung. Insofern können die Daten der Aufzugssteuerung auf einfache Weise in die Ermittlung der Intensität der Nutzung des Aufzugs einfließen.

Das Verfahren zum Betreiben der vorgenannten Vorrichtung oder des vorgenannten Aufzugs ist durch folgende Schritte gekennzeichnet: (a) automatisches, fahrtabhängiges Erfassen der Nutzerdaten; (b) Bestimmen der Intensität der Nutzung des Aufzugs für jeden Nutzer aus den im Schritt (a) ermittelten Nutzerdaten; (c) Abspeichern der in den Schritten (a) und (b) erhaltenen Daten. Auf diese Weise kann die Intensität der Aufzugsnutzung leicht, unkompliziert, schnell und kostengünstig ermittelt werden.

Gemäß einer vorteilhaften Weiterbildung erfolgt das Erfassen der Nutzerdaten gemäß Schritt (a) nach Beginn und vor oder nach dem Ende jeder Fahrt. Damit lässt sich auf einfache Weise ein Fahrprofil des betreffenden Nutzers erstellen, das für weitere Zwecke nutzbar ist.

Gemäß einer bevorzugten Weiterbildung werden im Schritt (b) Zusatzinformationen betreffend die erfassten, fahrtabhängigen Nutzerdaten, wie Gewicht der Zuladung, Start- und Zieletage, Höhendifferenz zwischen Start- und Zieletage, Uhrzeit und Dauer der Fahrt, berücksichtigt. Damit steht eine Vielzahl von Daten für die weitere Nutzung zur Verfügung, so dass beispielsweise auch eine Nachverfolgung zurückgelegter Fahrten von Personen und/oder Material möglich ist.

Gemäß einer anderen Weiterbildung wird aus den gesammelten Daten gemäß Schritt (c) die Aufzugsnutzung für jeden Nutzer abgerechnet und/oder ein Fahrprofil für jeden Nutzer und/oder jedes Gewerk erstellt, und/oder es werden aus den gesammelten Daten Logistikplanung und/oder Überwachung durchgeführt. Insofern können die ermittelten Daten für eine Vielzahl weiterer Aufgaben genutzt werden und damit die gesamten, auf den Aufzug bezogenen Abläufe auf der Baustelle, die Logistik der Baustelle geplant und überwacht sowie der Baufortschritt leichter erfasst und überwacht werden.

Ausführungsbeispiele des Erfindungsgegenstandes werden nachfolgend anhand der Zeichnung näher erläutert, wobei alle beschriebenen und/oder bildlich dargestellten Merkmale für sich oder in beliebiger Kombination den Gegenstand der vorliegenden Erfindung unabhängig von ihrer Zusammenfassung in den Ansprüchen oder deren Rückbeziehung bilden. Es zeigen:
- Fig. 1: eine schematische Ansicht einer Vorrichtung zum automatischen Verarbeiten Nutzer basierter Daten betreffend einen Aufzug;
- Fig. 2: eine schematische Draufsicht auf einen Aufzug ausgestattet mit der Vorrichtung gemäß Fig. 1 gemäß einer ersten Ausführungsform;
- Fig. 3: eine schematische Draufsicht auf einen Aufzug ausgestattet mit der Vorrichtung gemäß Fig. 1 gemäß einer zweiten Ausführungsform; und
- Fig. 4: eine schematische Draufsicht auf einen Aufzug ausgestattet mit der Vorrichtung gemäß Fig. 1 gemäß einer dritten Ausführungsform.

In Fig. 1 ist schematisch eine Vorrichtung 1 zum automatischen Verarbeiten/Erfassen Nutzer basierter Daten betreffend einen Aufzug 2 (in Fig. 1 nicht dargestellt) gezeigt. Der Aufzug 2 ist in einer schematischen Draufsicht anhand verschiedener Ausführungsformen in den Fig. 2 bis 4 gezeigt und insbesondere aber nicht ausschließlich ein Industrie- oder Bauaufzug.

Die Vorrichtung 1 hat eine Einrichtung 3 zum automatischen, fahrtabhängigen Erfassen der Nutzerdaten für den betreffenden Aufzug sowie ein Steuergerät 4. Das Steuergerät 4 ist mit der Einrichtung 3 zum automatischen Erfassen verbindbar, insbesondere über eine Daten- oder Signalleitung, nachfolgend Leitung 5 genannt, oder funkgesteuert verbunden. Verbindungen mit einer Leitung 5 sind in Fig. 1 in jeweils durchgezogene Linien, funkgesteuerte Verbindungen 6 in einer gestrichelten Linie angedeutet. Ferner bestimmt das Steuergerät 4 aus den Nutzerdaten der vorgenannten Einrichtung 3 die Intensität der Nutzung des Aufzugs 2 für jeden Nutzer und speichert die diesbezüglichen Daten beispielsweise in einem Speicher 7 ab. Der Speicher 7 kann ein externer Speicher oder ein interner Speicher des Steuergeräts 4 sein.

Gemäß einer besonders bevorzugten Ausführungsform der Erfindung arbeitet die Einrichtung 3 zum automatischen, fahrtabhängigen Erfassen der Nutzerdaten auf RFID- oder Barcodebasis oder auf Basis von Personen- oder Materialerkennung. In Fig. 1 ist die Einrichtung 3 auf RFID-Basis eingerichtet und ausgebildet. Dazu hat die Einrichtung 3 ein Sende-/Empfangsgerät 10, auch Reader genannt, sowie wenigstens eine RFID-Antenne 11. In den in den Fig. 1, 2 und 4 gezeigten Ausführungsformen sind jeweils zwei RFID-Antennen 11 vorgesehen. Die Antennen 11 sind beispielsweise über Leitungen 5 mit dem Sende-/Empfangsgerät 10 verbunden. Die Antennen 11 ermitteln in ihrem Funkbereich 12 (siehe Fig. 2 bis 4) befindliche RFID-Tags 13, auch RFID-Transponder genannt. Diese sind elektronisch lesbare Etiketten oder Mikrochips. Auf diesen sind die individuellen Nummern der Person oder des Materials digital hinterlegt. Antennen 11 und Tags 13 sind beispielsweise über eine Funkverbindung 14 miteinander verbunden.

Gemäß einer weiter bevorzugten Ausführungsform ist das Steuergerät 4 ferner mit einer Aufzugssteuerung 15 und/oder mit einem Sensormodul 16 verbindbar, vorzugsweise wiederum mittels einer Leitung 5 oder einer funkgesteuerten Verbindung 6. Das Steuergerät 4 erhält von der Aufzugsteuerung 15 und/oder dem Sensormodul 16 Zusatzinformationen betreffend die erfassten, fahrtabhängigen Nutzerdaten, wie Gewicht der Zuladung zum Aufzug für die jeweilige Fahrt, Start- und Zieletage, Höhendifferenz zwischen Start- und Zieletage, Uhrzeit und Dauer der Fahrt, zwecks Berücksichtigung dieser Zusatzinformationen bei der Bestimmung der Intensität der Nutzung des Aufzugs 2 und zum Abspeichern derselben.

Die Einrichtung 3 zum automatischen, fahrtabhängigen Erfassen der Nutzerdaten ist derart ausgebildet, dass die Nutzerdaten (kurz) nach Beginn und (kurz) vor oder nach Ende jeder Fahrt bestimmbar sind. Der Begriff "kurz" steht hier für einen maximalen Zeitpunkt von wenigen Sekunden, wie zum Beispiel 1 bis 5 Sekunden. Dadurch kann die Einrichtung 3 ermitteln, welche Tags 13 an der Fahrt beteiligt waren.

Gemäß einer bevorzugten Ausführungsform ist das Steuergerät 4 mit einem Modul 17, vorzugsweise Mobilfunkmodul, beispielsweise zum Auslesen der Nutzerdaten zwecks Abrechnung der Aufzugsnutzung und/oder Erstellung eines Fahrprofils für jeden Nutzer und/oder jedes Gewerk und/oder zwecks Logistikplanung und Überwachung verbindbar, vorzugsweise mittels einer Leitung 5 oder einer funkgesteuerten Verbindung 6 verbunden, wie dies in Fig. 1 angedeutet ist.

In den Fig. 2 bis 4 sind verschiedene Ausführungsformen des Aufzugs 2 jeweils in einer Draufsicht dargestellt, welcher Aufzug jeweils mit der Einrichtung 3 versehen ist. Von der Einrichtung 3 sind in den Fig. 2 bis 4 lediglich die Antennen 11 und der Funkbereich 12 jeder Antenne gezeigt. Der Aufzug ist entlang eines Gerüstes oder Gebäudes 20, welches in den Fig. 2 bis 4 lediglich schematisch angedeutet ist, an einem oder mehreren Masten 21 auf- und abbewegbar.

In der in Fig. 2 gezeigten Ausführungsform ist der Aufzug 2 an einem Mast 21 entlang bewegbar. Der Aufzug bildet hier eine geschlossene Plattform. Die Einrichtung 3 hat hier zwei Antennen 11 mit kreisförmigen Funkbereichen 12. Die Antennen sind innen an der nicht näher gezeigten Decke des Aufzugs angebracht.

Bei der Ausführungsform gemäß Fig. 3 ist der Aufzug 2 als offene Bühne ausgebildet, an zwei Masten 21 geführt und an diesen entlang bewegbar. Dieser Aufzug bildet eine offene Plattform und hat insofern kein geschlossenes Dach. Hier ist lediglich eine Antenne 11 vorgesehen, welche seitlich am Aufzug montiert ist, wie dies in Fig. 3 angedeutet ist. Der Funkbereich 12 der Antenne 11 ist hier kegelförmig ausgebildet.

Noch eine weitere Ausführungsform der Erfindung ist in Fig. 4 schematisch in einer Draufsicht gezeigt. Bei dieser Ausführungsform ist der Aufzug 2 als größere Bühne ausgebildet, ebenfalls an zwei Masten 21 geführt und an diesen entlang bewegbar. Auch dieser Aufzug bildet eine sogenannte offene Plattform und hat insofern kein geschlossenes Dach. Hier sind zwei Antennen 11 vorgesehen, welche auf derselben Seite am Aufzug 2 montiert sind. Der Funkbereich 12 der Antennen 11 ist hier kegelartig ausgebildet. Es ist klar, dass die Antennen 11 auch an einander gegenüber liegenden Seiten des Aufzugs angeordnet sein können.

Nachfolgend wird das erfindungsgemäße Verfahren zum Betreiben der zuvor beschriebenen Vorrichtung 3 oder des zuvor genannten Aufzugs 2 näher erläutert.

Das Verfahren ist durch folgende Schritte gekennzeichnet:
(a) automatisches, fahrtabhängiges Erfassen der Nutzerdaten mittels der Einrichtung 3;
(b) Bestimmen der Intensität der Nutzung des Aufzugs für jeden Nutzer aus den im Schritt (a) ermittelten Nutzerdaten mittels des Steuergeräts 4;
(c) Abspeichern der in den Schritten (a) und (b) erhaltenen Daten mittels des Steuergeräts 4.

Bevorzugt erfolgt das Erfassen der Nutzerdaten gemäß Schritt (a) kurz nach Beginn und kurz vor oder kurz nach dem Ende jeder Fahrt.

Ferner werden gemäß einer bevorzugten Ausführungsform im Schritt (b) Zusatzinformationen betreffend die erfassten, fahrtabhängigen Nutzerdaten, wie Gewicht der Zuladung, Start- und Zieletage, Höhendifferenz zwischen Start- und Zieletage, Uhrzeit und Dauer der Fahrt, berücksichtigt.

Aus den gesammelten Daten gemäß Schritt (c) wird die Aufzugsnutzung für jeden Nutzer berechnet und abgerechnet. Ferner kann ein Fahrprofil für jeden Nutzer und/oder für jedes Gewerk erstellt und/oder eine Logistikplanung und Überwachung sowie weitgehende Kontrolle des Materialflusses und damit der am Gebäude ausgeführten Arbeiten durchgeführt werden. Anhand der erfassten Daten lässt sich somit ermitteln, wie sich den Aufzug benutzende Personen, Gewerke oder Materialien auf der Baustelle bewegt haben. Daraus lassen sich gegebenenfalls Rückschlüsse auf die Logistikplanung und Überwachung ziehen.

Die Erfindung ermöglicht bei Transportbühnen sowie Material- und Personenaufzügen die Feststellung der Nutzer, ohne dass diese sich gesondert anmelden müssen. Die Erkennung der Nutzer erfolgt beispielsweise über die zuvor beschriebene RFID-Technologie. Die Feststellung der Aufzugnutzer erfolgt durch den Abgleich der erkannten RFID-"Teilnehmer", vorstehend Tags genannt, in bestimmten Zuständen des Aufzugsbetriebs.

Die Tags sind beispielsweise durch den Nutzer an der jeweiligen persönlichen Schutzausrüstung oder dem Baustellenausweis angebracht. Bevorzugt ist der Tag am Schutzhelm, besonders bevorzugt innen im Schutzhelm, anbringbar. Im Inneren des Schutzhelms sind die Tags einerseits weit genug vom Körper des Nutzers entfernt, andererseits befinden sie sich an einer definierten Position im Aufzug, wodurch eine günstige Platzierung der Antennen im Aufzug erleichtert ist. Im Übrigen schützt der Helm den Tag auch vor Beschädigungen und grober Verschmutzung. Diese Positionierung vermeidet auch jegliche gesonderte Handlung des Nutzers. Es ist lediglich das Tragen des Schutzhelms im Rahmen der persönlichen Schutzausrüstung erforderlich. Ohnehin besteht auf Baustellen Helmpflicht. Transportierte Waren/Materialien oder Werkzeuge werden auf dieselbe Art und Weise festgestellt, wenn diese zuvor mit den passenden Tags ausgestattet wurden. Insofern können Materialien mit gesonderten Tags bestückt werden. Es ist auch möglich, spezielle Tags für eine störungsfreie Montage an dem Material bzw. der Fracht vorzusehen.

Die Feststellung der anwesenden Tags wird bevorzugt mit der Auf- und/oder Abfahrt des Aufzugs ausgelöst, wodurch ermittelt wird, welche Tags an der Auf- und/oder Abfahrt teilgenommen haben. Dieser Vorgang läuft automatisch ab, so dass, wie zuvor erwähnt, keine spezielle Anmeldung an der Vorrichtung oder am Aufzug nötig ist. Sämtliche Nutzer werden gleichzeitig festgestellt und ermittelt. Die Nutzerdaten, auch die Nutzerprofile und Nutzungsprofile, werden elektronisch gespeichert und sind für den Betreiber entnehm- bzw. abrufbar.

Wie zuvor beschrieben erfolgt die Nutzererkennung bevorzugt über die RFID-Technologie, nämlich im Bereich von 865 bis 868 MHz/UHF. Organisatorisch wird zunächst der Nutzer der Tag mit einer individuellen Nummer digital beschrieben. Diese digitale Nummer wird in einer Datenbank im Kundensystem oder in einem Onlinesystem mit den Personen/Firmendaten in Verbindung gebracht. Bei der Nutzung der Aufzüge wird also lediglich die digitale Nummer identifiziert.

Im jeweiligen Aufzug werden eine oder mehrere Antennen zur RFID-Detektion montiert. Der Reader, separat oder in die Antenne(n) integriert, enthält das Sende-/Empfangsgerät, auch Transceiver genannt, für die RFID-Antennen und kann über die Antennen die Tags ansprechen und lesen. Das zentrale Steuergerät steuert den Reader und liest die empfangenen Ergebnisse.

Die Steuerung schaltet die Sende- und Lesefunktion ein und aus, um so eine Erkennung (Detektion) zu den gewünschten Betriebszuständen des jeweiligen Aufzugs auszuführen. Durch zeitlich gesteuerte Scan-Vorgänge lässt sich die aktive Zeit der Ausstrahlung der jeweiligen Antenne reduzieren, so dass die Umgebung und damit die Nutzer nur minimal mit der nötigen Emission beaufschlagt werden.

Die vom Reader festgestellten Tags werden an das Steuergerät übermittelt und dort zwischengespeichert. Nach Abschluss der Fahrt oder mit Beginn einer neuen Fahrt wird ermittelt, welche Tags sich während der letzten Fahrt kontinuierlich im Empfangsbereich befunden haben. Daraus kann geschlossen werden, welche Tags an der letzten Fahrt teilgenommen haben. Über die zuvor beschriebenen Zusatzinformationen können, wie bereits erwähnt, Fahrprofile angelegt oder vervollständigt werden. Alternativ können diese Informationen von externen Sensoren oder Sensormodulen bereitgestellt werden.

Die Fahrprofile der jeweiligen Nutzer werden dann abgespeichert. Der Betreiber des Aufzugs hat wahlweise über einen Onlinezugriff oder durch Entnahme des Speichers Zugriff auf die abgelegten Nutzerdaten.

Im Nachgang findet ein Abgleich der Nutzer- bzw. Nutzungsdaten mit der zuvor erwähnten Personendatenbank statt. Im Anschluss an diesen Schritt sind die Nutzungsprofile personalisiert. Wie zuvor erwähnt, kann die Nutzung des Aufzugs durch Personen oder Gegenstände erfolgen. Der kommerzielle Nutzen der Erfindung besteht darin, dass die Aufzüge aufgrund tatsächlicher Nutzung abgerechnet werden können, was derzeit kostenintensiv oder nicht effektiv möglich ist.

Außerdem kann die Nutzung des betreffenden Aufzugs eingeschränkt werden:
- Beispielsweise erhalten nur Nutzer mit einer Unterweisung einen Tag. Ohne erkannten und erfassten Tag findet keine Fahrt, auch keine Fahrt mit Zuladung statt. Dadurch ist sichergestellt, dass nur unterwiesene Personen den Aufzug nutzen, wodurch die Sicherheit im Bereich des Aufzugs erhöht ist.
- Es ist auch möglich, spezielle Zeit-Slots zu buchen, so dass der Aufzug nur von den mitgebuchten Tags benutzt werden kann. Dadurch kann eine Just-in-Time Strategie in der Verwendung des Aufzugs realisiert werden. Für diese Funktion kann die Steuerung der Nutzererkennung beispielsweise in die Fahrtsteuerung des Aufzugs eingreifen und diese blockieren.

Ferner können mithilfe von Lesegeräten an Etagenmodulen die jeweiligen Nutzer festgestellt werden. Vorab kann geprüft werden, ob diese Nutzer eine Genehmigung zur Nutzung des Aufzugs erhalten haben.

Ferner kann mit digitalen Einrichtungen, wie zum Beispiel Gates, bestehend aus Lesegeräten an neuralgischen Punkten festgestellt werden, wie sich Gewerke und Materialien auf der Baustelle bewegt haben. Dies könnte, sofern gewünscht, auch für Personen gelten. Für logistische und planerische Vorgänge können diese auf den Nutzerdaten basierenden Informationen vertrieben werden. Auch für die Nachweisbarkeit können diese Informationen verwendet werden. Damit ist es, wie zuvor erwähnt, möglich, eine Logistikplanung und eine Kontrolle/Überwachung von Personen und Material zu realisieren.

Es wird noch darauf hingewiesen, dass der Funkbereich der wenigstens einen Antenne vorzugsweise örtlich derart begrenzt ist, dass nur die Personen bzw. das Material im Fahrkorb erfasst werden. Eine örtliche Begrenzung des Funkbereichs kann beispielsweise über die Funkfrequenz, die Ausrichtung der Antennen, welche beispielsweise innen an der Decke im Fahrkorb angebracht sind und nach unten abstrahlen, sowie die Sendeleistung erfolgen.

Wie zuvor beschrieben sind die Nutzerdaten gemäß einer besonders bevorzugten Ausführungsform der Erfindung mit der Steuerung der Maschine, nämlich des Aufzugs, verknüpft.

Das Sammeln der zuvor erwähnten Zusatzinformationen erfolgt vorzugsweise nach dem Auslösen eines Scan-Vorgangs und dem Zwischenspeichern der erfassten Tags. Falls gewünscht, kann ein Zwischenscan auch während des Fahrbetriebs erfolgen. Es ist klar, dass nach beendeter Fahrt die erfassten Tags einschließlich der Zusatzinformationen im Steuergerät oder auf einem externen Speicher abgespeichert werden.

Insbesondere bei der Buchung eines Aufzugs nach Zeit-Slots wird die Buchungsinformation an das Steuergerät übertragen und zwar einschließlich der Zeit Information, wie Datum und Uhrzeit, sowie der freigegebenen Tags und optional der Anwahl der Zieletagen. Bei zeitlichem Eintritt der Buchung schaltet die erfindungsgemäße Vorrichtung vorzugsweise automatisch von Nutzererkennung zu Buchungsbetrieb, wobei der Aufzug dann lediglich für die freigegebenen Tags und die gegebenenfalls freigegebenen Zieletage(n) genutzt werden kann. Bei einem Fahrbefehl erfolgt eine Überprüfung, ob die erfassten Tags freigegebenen Tags sind. Sofern dies der Fall ist, ist eine Fahrt möglich; sofern dies nicht der Fall ist, kann keine Fahrt stattfinden. Es ist wie zuvor erwähnt auch möglich, bestimmte Etagen vorab zu buchen, so dass der Aufzug dann auch nur diese Etagen anfahren kann.

Eine ähnliche Vorgehensweise erfolgt auch dann, wenn eine Materialfahrt mit oder ohne eine zusätzliche Person durchgeführt werden soll. Auch hier sind entweder die zu transportierenden Materialien mit einem oder mehreren Tags zu versehen, oder eine berechtigte Person lässt sich von der Einrichtung erfassen, so dass eindeutig ist, dass diese Materialfahrt der betreffenden Person zuzuordnen ist und dieser später in Rechnung gestellt wird.

Damit ist eine Vorrichtung zum automatischen Verarbeiten Nutzer basierter Daten betreffend einen Aufzug der vorgenannten Art, ein Aufzug mit einer solchen Vorrichtung geschaffen und ein Verfahren zum Durchführen/Betreiben einer solchen Vorrichtung oder eines solchen Aufzugs angegeben.

## Patentansprüche

1. Vorrichtung zum automatischen Verarbeiten Nutzer basierter Daten betreffend einen Aufzug (2), insbesondere einen Industrie- oder Bauaufzug, mit
einer Einrichtung (3) zum automatischen, fahrtabhängigen Erfassen der Nutzerdaten und
einem Steuergerät (4), das mit der Einrichtung (3) zum automatischen, fahrtabhängigen Erfassen verbindbar ist und aus den Nutzerdaten der Einrichtung (3) die Intensität der Nutzung des Aufzugs (2) für jeden Nutzer bestimmt und die diesbezüglichen Daten abspeichert.

2. Vorrichtung nach Anspruch 1, **dadurch gekennzeichnet, dass** die Einrichtung (3) zum automatischen, fahrtabhängigen Erfassen der Nutzerdaten auf RFID- oder Barcodebasis oder auf Basis von Personen- oder Materialerkennung arbeitet.

3. Vorrichtung nach Anspruch 1 oder 2, **dadurch gekennzeichnet, dass** das Steuergerät (4) ferner mit der Aufzugssteuerung (15) und/oder mit einem Sensormodul (16) verbindbar ist und von dieser und/oder diesem Zusatzinformationen betreffend die erfassten, fahrtabhängigen Nutzerdaten, wie Gewicht der Zuladung, Start- und Zieletage, Höhendifferenz zwischen Start- und Zieletage, Uhrzeit und Dauer der Fahrt, zwecks Berücksichtigung dieser Zusatzinformationen bei der Bestimmung der Intensität der Nutzung des Aufzugs (2) und Abspeichern derselben erhält.

4. Vorrichtung nach einem der Ansprüche 1 bis 3, **dadurch gekennzeichnet, dass** die Einrichtung (3) zum automatischen, fahrtabhängigen Erfassen derart ausgebildet ist, dass die Nutzerdaten nach Beginn und vor oder nach Ende jeder Fahrt bestimmbar sind.

5. Vorrichtung nach einem der vorhergehenden Ansprüche, **dadurch gekennzeichnet, dass** das Steuergerät (4) mit einem Modul (17), vorzugsweise Mobilfunkmodul, zum Auslesen der Nutzerdaten zwecks Abrechnung der Aufzugsnutzung und/oder Erstellung eines Fahrprofils für jeden Nutzer und/oder jedes Gewerk und/oder zwecks Logistikplanung und Überwachung verbindbar ist.

6. Aufzug, insbesondere Industrie- oder Bauaufzug, mit einer Vorrichtung nach einem der vorhergehenden Ansprüche.

7. Verfahren zum Betreiben einer Vorrichtung nach einem der Ansprüche 1 bis 5 oder eines Aufzugs nach Anspruch 6, **gekennzeichnet durch** die folgenden Schritte:
(a) automatisches, fahrtabhängiges Erfassen der Nutzerdaten;
(b) Bestimmen der Intensität der Nutzung des Aufzugs für jeden Nutzer aus den im Schritt (a) ermittelten Nutzerdaten;
(c) Abspeichern der in den Schritten (a) und (b) erhaltenen Daten.

8. Verfahren nach Anspruch 7, **dadurch gekennzeichnet, dass** das Erfassen der Nutzerdaten gemäß Schritt (a) nach Beginn und vor oder nach dem Ende jeder Fahrt erfolgt.

9. Verfahren nach Anspruch 7 oder 8, **dadurch gekennzeichnet, dass** im Schritt (b) Zusatzinformationen betreffend die erfassten, fahrtabhängigen Nutzerdaten, wie Gewicht der Zuladung, Start- und Zieletage, Höhendifferenz zwischen Start- und Zieletage, Uhrzeit und Dauer der Fahrt, berücksichtigt werden.

10. Verfahren nach einem der Ansprüche 7 bis 9, **dadurch gekennzeichnet, dass** aus den gesammelten Daten gemäß Schritt (c) die Aufzugsnutzung für jeden Nutzer abgerechnet wird und/oder ein Fahrprofil für jeden Nutzer und/oder jedes Gewerk erstellt wird und/oder Logistikplanung und Überwachung durchgeführt werden.
